# EUROPÄISCHE PATENTSCHRIFT

(11) **EP 1 125 523 B1**
(45) Veröffentlichungstag und Bekanntmachung des Hinweises auf die Patenterteilung: **15.12.2004**
(21) Anmeldenummer: 01103948.4
(22) Anmeldetag: 19.02.2001
(51) Int. Cl.: A47B 53/02

(54) **Eine aus einer Vielzahl von Schieberegalen gebildete Lagereinrichtung**
A storage device made from a plurality of sliding cupboards
Un dispositif de stockage constitué de plusieurs rayonnages coulissants

(30) Priorität: 17.02.2000 DE 20002887 U
(43) Veröffentlichungstag der Anmeldung: 22.08.2001
(73) Patentinhaber: Heidrich, Helmut, Steuerungsanlagenbau GmbH, 33825 Borgholzhausen (DE)
(72) Erfinder: Heidrich, Helmut, 33829 Borgholzhausen (DE); Gerdes, Uwe, 33829 Borgholzhausen (DE)
(74) Vertreter: Specht, Peter, Dipl.-Phys.

(56) Entgegenhaltungen:
- CH-A- 451 817
- FR-A- 2 760 338
- GB-A- 1 204 337
- US-A- 5 005 923
- US-A- 5 069 513
- US-A- 5 160 190

## Beschreibung

Die Erfindung bezieht sich auf eine aus einer Vielzahl von Schieberegalen gebildete Lagereinrichtung, bei der die Schieberegale auf dem Boden oder einer Decke eines Gebäudes verlegten Laufschienen verfahrbar sind, und bei dem jedes Schieberegal mit einem elektromotorischen Antrieb und einer Sicherheitsschaltung ausgestattet ist, und das zumindest ein Seitenteil jedes Schieberegals mit wenigstens einem elektromotorischen Antrieb ausgestattet ist, dessen Abtriebsglied mit dem in einem Abstand zur Unterseite des Schieberegals angeordneten Eingangsglied des Antriebszuges gekoppelt ist.

Die in Rede stehende Lagereinrichtung wird benutzt, um Gegenstände der unterschiedlichsten Art zu lagern. Der besondere Vorteil von Schieberegalen liegt darin, dass auf engstem Raum eine größt mögliche Lagerfläche zur Verfügung steht, da die Schieberegale ohne Abstand an einander gereiht werden können. Dabei muss nur sicher gestellt sein, dass sie so verfahren werden können, dass sich eine Person oder das sich mehrere Personen zwischen zwei auseinander gefahrenen Schieberegalen bewegen können. In den Schieberegalen können die unterschiedlichsten Gegenstände gelagert sein, beispielsweise Gegenstände, die einem Museum aufbewahrt und Besuchern vorgefiihrt werden, sowie Dokumentationen in Form von Büchern und dergleichen.

Aus der CH-A-451817 ist die schaltungstechnische Ausfcihrung einer Rollgestellanlage vorbekannt. Dabei können sowohl Drehstrommotoren als auch Gleichstrommotoren verwendet werden. Das Wesentliche dieser Literaturstelle ist in der Stromzuführung für die einzelnen Antriebsmotoren und deren Polung für die beiden Drehrichtungen zu sehen. Bei einer nach einer solchen Schaltungsanordnung arbeitenden Rollgestellanlage werden die einzelnen Gestelle schlagartig angefahren und auch schlagartig angehalten, so dass der Einsatz auf Gegenstände beschränkt ist, die für solche Bewegungsabläufe geeignet sind.

Aus der FR-A-2760338 ist eine Schieberegalanlage bekannt, bei denen die einzelnen Schieberegale von einem zugeordneten Antriebsmotor und über eine Kette oder einen Riemen verfahren werden. Die Ketten oder die Riemen wirken auf die Laufräder jedes einzelnen Regals. Aus dem Schaltbild ergibt sich, dass alle Antriebsmotoren von einer zentralen Steuereinheit gesteuert sind. Es ergibt sich ferner, dass auch diese Schieberegale beim Einschalten bzw. Ausschalten des Antriebsmotors schlagartig oder ruckartig angefahren und angehalten werden. Darüber hinaus ist es nur möglich, die Anzahl der Schieberegale zu verändern, wenn auch eine entsprechende Anpassung der gesamten Steuerung erfolgt.

Der Erfindung liegt die Aufgabe zugrunde, eine aus einer Vielzahl von Schieberegalen bestehende Lagereinrichtung der Eingangs näher beschriebenen Art in konstruktiv einfachster Weise so zu gestalten, dass ein hoher Sicherheitsstandart erfüllt wird und das vorhandene Lagereinrichtungen nachgerüstet werden können, und dass darüber hinaus die Anlage wartungs- und reparaturfreundlich ist.

Die gestellte Aufgabe wird gelöst, in dem jedes Schieberegal mit einer eigenen Steuereinheit ausgerüstet ist, und dass das Anfahren mit beschleunigter und das Anhalten mit abgebremster Geschwindigkeit erfolgt.

Da jedem Schieberegal eine eigene Steuereinheit zugeordnet ist, wird die Störanfälligkeit verringert. Außerdem besteht der große Vorteil, dass die Steuereinheiten aller Schieberegale durch wenigstens ein Steuerkabel oder drahtlos kommunizierend miteinander verbunden sind. Dadurch ist eine Übertragung und ein Austausch von Daten möglich. Durch die Kommunikation der Schieberegale übernimrnt das Schieberegal die sogenannte Masterfunktion, wenn dessen Antriebsmotor betätigt wird. Durch die Kommunikation wird dann erreicht, dass die sich beidseitig des Materials noch befindenden Schieberegale von diesem wegbewegen, das heißt in entgegengesetzten Richtungen verfahren werden. Durch das Anfahren mit beschleunigter und das Anhalten mit abgebremster Geschwindigkeit wird ein schlagartiges Anfahren und Anhalten vermieden.

Die Lagereinrichtung kann aus einer relativ hohen Anzahl von Schieberegalen bestehen, beispielsweise aus mehr als dreißig Schieberegalen. Da die einzelnen Schieberegale in der Regel von Hand be- oder entladen werden, ist in weiterer Ausgestaltung zur Erhöhung der Sicherheit vorgesehen, dass der Elektromotor des elektromotorischen Antriebs ein Gleichstrommotor ist, der mit einer Sicherheitsgleichspannung beaufschlagbar ist. Die Sicherheitsgleichspannung kann beispielsweise 24 oder 42 V betragen. Die Gleichstrommotoren lassen sich trotzdem aus dem Stromversorgungsnetz mit einer Spannung von 220 V speisen, wenn eingangsseitig in der Stromzuführung mindestens ein Transformator und wenigstens eine Gleichrichtereinrichtung installiert sind. Die Stromversorgung der Elektromotore wird besonders einfach, wenn der Lagereinrichtung zur Stromversorgung wenigstens eine vorzugsweise zweipolige Stromschiene zugeordnet ist. Diese Stormschiene erstreckt sich über die gesamte Länge der Lagereinrichtung, so dass über Stromabnehmer der Strom zu den einzelnen Antriebsmotoren geleitet werden kann. Es kann deshalb auf Kabel oder Leitungen verzichtet werden, die aufgrund der notwendigen Beweglichkeit nach einer bestimmten Betriebszeit brechen könnten. Außerdem können in besonders einfacher Weise ein Schieberegal oder mehrere Schieberegale zwischen vorhandenen Schieberegalen an einer Stelle oder mehreren Stellen nachträglich dazwischen gestellt werden, ohne das die Stromzuführung angepasst werden muss. Obwohl auch die Stromschiene nur mit der Sicherheitsgleichspannung beaufschlagt wird, ist vorgesehen, dass sie im oberen oder unteren Bereich der Schiene Regale angeordnet ist, und das der Stromschiene ein Transformator und eine Gleichrichtereinrichtung vorgeschaltet ist. Die Anordnung der Stromschiene oberhalb der Schieberegale bietet den Vorteil, dass im Normalfall keine Berührung beim be- oder entladen der Regale erfolgt.

Die Funktionsabläufe werden durch wenigstens einen Mikroprozessor gesteuert. Das Betriebssystem dieses Mikroprozessors ist in einem Festwertspeicher derart gespeichert, dass es löschbar und anschließend neu programmierbar ist. Ein derartiger Festwertspeicher wird in der Elektronik als EPROM bezeichnet. Zur Kommunikation zwischen den einzelnen Steuereinheiten ist es vorteilhaft, wenn die Signale drahtlos, vorzugsweise über eine Infrarotstrahlung oder durch eine Funksteuerung unabhängig von der Versorgungsspannung übertragen werden.

Zur einfachen Bedienung jedes einzelnen Schieberegales ist vorgesehen, dass an jedem Schieberegal ein Betätigungselement, beispielsweise ein Taster zum drahtlosen ein- und ausschalten des elektromotorischen Antriebes angeordnet ist. Da häufig die abgelegten Gegenstände nach einem Schema geordnet magaziniert werden, wird an jedem Schieberegal ein entsprechender Hinweis angebracht. Sobald das richtige Schieberegal gefunden wird, kann direkt das Verfahren der links- und rechts stehenden Schieberegale eingeleitet werden, ohne das die Person zu einer zentralen Steuereinheit gehen müsste. In weiteren Ausbaustufen kann dies jedoch auch durch eine Funksteuerung oder durch einen Lagerverwaltungsrechner erfolgen. Die kommunikationsfähige Verbindung zwischen den einzelnen Steuereinheiten ist so geschaltet, dass beim Einschalten eines bestimmten elektromotorischen Antriebes die Steuereinheit der restlichen Schieberegale derart ansteuerbar sind, dass sich ja nach Stellung zu dem eingeschaltetem Schieberegal in eine der möglichen Schieberichtungen verfahren. Dadurch wird in kürzester Zeit das gewünschte Schieberegal zugänglich. Dafür ist es dann zweckmäßig, wenn das Verfahren der beidseitig des das Masterregal bildenden Schieberegales zur Bildung des Freiraumes zeitverzögert verfahrbar sind. Das zeitlich verzögerte Starten der Regale soll einen gleichmäßigen Ablauf ohne zwischenzeitliche Stopvorgänge gewährleisten. Damit der elektromotorische Antrieb für jedes Schieberegal beim Verfahren nicht überlastet wird, ist es dann zweckmäßig, wenn die Schieberegale einer Reihe der Lagereinrichtung von außen beginnend zeitverzögert verfahrbar sind.

Da im Normalfall mehrere Personen auch gleichzeitig Zugang zu der Lagereinrichtung haben, ist zur Vermeidung von Unfällen oder Einquetschungen vorgesehen, dass insbesondere zum Personenschutz eine Abfrage der Höhe des Motorstromes erfolgt, wodurch Schaltvorgänge auslösende Sicherheitsleisten entfallen können, so dass durch die Flächeneinsparung die Lagerfläche erhöht wird. Ein optimaler Personenschutz wird jedoch erreicht, wenn unter den Schieberegalen sich im wesentlichen über die gesamte Fläche der Lagereinrichtung erstreckende Sicherheitsmatten derart verlegt sind, dass beim Betreten der Sicherheitssmatten sich im Betrieb befindende Antriebe stillsetzbar oder das ein Einschalten mit anschließendem Verfahren eines Schieberegals verhindert wird. Solange sich dann eine Person innerhalb der Lagereinrichtung befindet, lässt sich kein Antrieb einschalten. Es ist jedoch auch möglich, dass zum Personenschutz in der Stromzuruhnmgsleitung jedes Schieberegals ein Überstromrelais als Blockierschutz derart angeordnet ist, dass beim Überschreiten einer vorgegebenen Stromstärke der sich in Betrieb befindende Antrieb bzw. die sich in Betrieb befindenden Antriebe stillsetzbar sind. Dieses Überstromrelais wird normalerweise in Kombination mit der Sicherheitsmatte angewendet. Es dient jedoch nicht nur dem Personenschutz, sondern auch als Überlastschutz, wenn innerhalb des Verschiebeweges Hindernisse liegen, oder wenn das zu verfahrende Schieberegal sich vereckt oder verkantet. Wenn das Abschalten eines eingeschalteten Antriebes oder das Abschalten mehrer Antriebe aufgrund des Überstromrelais erfolgt, ist es zweckmäßig, wenn nach dem Abschalten die Drehrichtung des jeweiligen elektromotorischen Antriebes umkehrbar ist, so dass das Regal dann entgegen der vorherigen Richtung verfahren wird, so dass beispielsweise ein Hindernis entfernt werden kann. Um die Sicherheit noch weiter zu erhöhen, ist es auch noch möglich, dass in einem Freiraum zwischen dem Boden bzw. der Decke des Gebäudes und der Unterseite des Schieberegals ein oder mehrere Taster, vorzugsweise eine oder mehrere Lichtschranken derart installiert sind, dass beim Hindernis die in Betrieb sich befindenden Antriebe abschaltbar sind.

Anhand der beiliegenden Zeichnung wird die Erfindung noch näher erläutert. Die Figur 1 zeigt den an einem Schieberegal außen angebrachte elektromotorische Antriebe in einer Seitenansicht, stark schematisiert.

An die nicht dargestellte Seitenwand eines Schieberegals ist ein flaches Gehäuse 10 befestigt, welches bei Gebrauch der Lagereinrichtung durch einen Deckel verschlossen ist. In der Seitenwand des Schieberegals ist eine Welle 11 drehbar gelagert, die das Eingangsglied eines Antriebszuges 12 bildet, um das Schieberegal nach links und rechts zu verfahren. Der Antrieb ist nicht weiter dargestellt, da er zum allgemeinen Stand der Technik gehört. Bei den bislang bekannten Lagereinrichtungen ist auf die Welle 11 eine Kurbel oder Handrad drehfest aufgesetzt, so daß das Schieberegal von Hand nach links und rechts verfahren werden kann. Auf die Welle 11 ist ein Kegelrad 13 drehfest aufgesetzt, welches mit einem Kegelrad 14 in Eingriff steht, welches drehfest auf den Abtriebszapfen eines elektromotorischen Antriebes 15 aufgesetzt ist. Der elektromotorische Antrieb 15 besteht aus einem Gleichstrommotor 15a und einem Untersetzungsgetriebe 15b. Die Stromversorgung des Gleichstrommotors 15a erfolgt von einer sich im oberen Bereich über alle Schieberegale erstreckende Stromschiene. Jedes Schieberegal ist mit einer nicht dargestellten Steuereinheit ausgerüstet, die kommunizierend untereinander verknüpft sind. Im dargestellten Ausführungsbeispiel ist nur eine Seitenwand des Schieberegals mit einem elektromotorischen Antrieb 15 ausgestattet. Es ist ebenso vorgesehen, daß die gegenüberliegende Seitenwand ebenfalls mit einem elektromotorischen Antrieb ausgestattet ist, wobei dann die beiden Antriebe so geschaltet sind, daß sie synchron laufen. Die Erfindung ist nicht auf das dargestellte Ausführungsbeispiel beschränkt. Wesentlich ist, daß die von Hand betriebenen Schieberegale mit den elektromotorischen Antrieben 15 sowie den Steuerungen nachrüstbar sind, und daß als Antrieb Gleichstrommotore verwendet werden.

## Patentansprüche

1. Eine aus einer Vielzahl von Schieberegalen gebildete Lagereinrichtung, bei der die Schieberegale auf einem Boden oder einer Decke eines Gebäudes verlegten Laufschienen verfahrbar sind, und jedes Schieberegal mit einem elektromotorischen Antrieb und einer Sicherheitsschalteinrichtung ausgestattet ist und zumindest ein Seitenteil jedes Schieberegals mit wenigstens einem elektromotorischen Antrieb ausgestattet ist, dessen Abtriebsglied mit dem in einem Abstand zur Unterseite des Schieberegals angeordneten Eingangsglied des Antriebszuges (12) gekoppelt ist, **dadurch gekennzeichnet, dass** jedes Schieberegal mit einer eigenen Steuereinheit ausgerüstet ist, und dass das Anfahren mit beschleunigter und das Anhalten mit abgebremster Geschwindigkeit durchführbar ist.

2. Eine aus einer Vielzahl von Schieberegalen gebildete Lagereinrichtung nach Anspruch 1, **dadurch gekennzeichnet, dass** der Elektromotor (15a) des elektromotorischen Antriebes (15) ein Gleichstrommotor ist, der mit einer Sicherheitsgleichstromspannung beaufschlagbar ist.

3. Eine aus einer Vielzahl von Schieberegalen gebildete Lagereinrichtung nach Anspruch 1 oder 2, **dadurch gekennzeichnet, dass** der Lagereinrichtung zur Stromversorgung der elektromotorischen Antriebe (15) wenigstens eine vorzugsweise zweipolige Stromschiene zugeordnet ist.

4. Eine aus einer Vielzahl von Schieberegalen gebildete Lagereinrichtung nach Anspruch 3, **dadurch gekennzeichnet, dass** die Stromschienen in dem oberen oder unteren Bereich der Schieberegale angeordnet sind, und das jeder Stromschiene ein Transformator und eine Gleichrichterschalteinrichtung vorgeschaltet ist.

5. Eine aus einer Vielzahl von Schieberegalen gebildete Lagereinrichtung nach einem oder mehreren der vorhergehenden Ansprüche 1 bis 4, **dadurch gekennzeichnet, dass** die Funktionsabläufe aller Schieberegale der Lagereinrichtung durch wenigstens einen Mikroprozessor steuerbar sind.

6. Eine aus einer Vielzahl von Schieberegalen gebildete Lagereinrichtung nach Anspruch 5, **dadurch gekennzeichnet, dass** das Betriebssystem des Mikroprozessors in einem Festwertspeicher derart speicherbar ist, dass es löschbar und anschließend neu programmierbar ist.

7. Eine aus einer Vielzahl von Schieberegalen gebildete Lagereinrichtung nach einem oder mehreren der vorhergehenden Ansprüche 4 bis 6, **dadurch gekennzeichnet, dass** die Steuereinheiten aller Schieberegale durch ein Steuerkabel und/oder drahtlos kommunizierend miteinander verbunden sind.

8. Eine aus einer Vielzahl von Schieberegalen gebildete Lagereinrichtung nach Anspruch 7, **dadurch gekennzeichnet, dass** der Datenaustausch zwischen den Steuereinheiten der Schieberegale durch Infrarotstrahlung oder durch Funksteuerung unabhängig von der Versorgungsspannung gesendete Signale erfolgt.

9. Eine aus einer Vielzahl von Schieberegalen gebildete Lagereinrichtung nach einem oder mehreren der vorhergehenden Ansprüche, **dadurch gekennzeichnet, dass** an jedem Schieberegal ein Betätigungselement zum ein- und ausschalten des elektromotorischen Antriebes angeordnet ist.

10. Eine aus einer Vielzahl von Schieberegalen gebildete Lagereinrichtung nach einem oder mehreren der vorhergehenden Ansprüche 1 bis 9, **dadurch gekennzeichnet, dass** zum Einschalten eines elektromotorischen Antriebes (15) die Steuereinheiten der restlichen Schieberegale derart ansteuerbar sind, dass die zugehörigen Schieberegale entsprechend zur Stellung des zu verfahrenden Schieberegals verfahrbar sind.

11. Eine aus einer Vielzahl von Schieberegalen gebildete Lagereinrichtung nach Anspruch 10, **dadurch gekennzeichnet, dass** das verfahren der beidseitig des angesteuerten Schieberegals angeordneten Schieberegale zur Bildung eines Freiraumes zeitverzögert erfolgt.

12. Eine aus einer Vielzahl von Schieberegalen gebildete Lagereinrichtung nach Anspruch 11, **dadurch gekennzeichnet, dass** die Schieberegale einer Reihe von außen beginnend zeitverzögert verfahrbar sind.

13. Eine aus einer Vielzahl von Schieberegalen gebildete Lagereinrichtung nach einem oder mehreren der vorhergehenden Ansprüche 1 bis 12, **dadurch gekennzeichnet, dass** jedem Schieberegal einer Lagereinrichtung eine die Größe des Motorstromes ermittelnde Einrichtung derart zugeordnet ist, dass beim Überschreiten eines bestimmten Wertes der elektromotorische Antrieb stillsetzbar ist.

14. Eine aus einer Vielzahl von Schieberegalen gebildete Lagereinrichtung nach einem oder mehreren der vorhergehenden Ansprüche 1 bis 13, **dadurch gekennzeichnet, dass** unter den Schieberegalen sich im wesentlichen über die Gesamtfläche der Lagereinrichtung sich erstreckende Sicherheitsmatten derart verlegt sind, dass beim Betreten der Matten ein sich im Betrieb befindlicher elektromotorischer Antrieb (15) oder mehrere sich im Betrieb befindende elektromotorische Antriebe (15) stillsetzbar sind.

15. Eine aus einer Vielzahl von Schieberegalen gebildete Lagereinrichtung nach einem oder mehreren der vorhergehenden Ansprüche 1 bis 14, **dadurch gekennzeichnet, dass** in einem Freiraum zwischen dem Boden oder der Decke des Gebäudes und der Unterseite des Schieberegals ein oder mehrere Taster, vorzugsweise Lichtschranken, derart installiert sind, dass bei einem Hindernis der sich gegebenenfalls in Betrieb befindende elektromotorische Antrieb (15) stillsetzbar ist.

16. Eine aus einer Vielzahl von Schieberegalen gebildete Lagereinrichtung nach einem oder mehreren der vorhergehenden Ansprüche 1 bis 15, **dadurch gekennzeichnet, dass** in der Stromzuführungsleitung jedes Schieberegals ein Überstromrelais als Blockierschutz derart angeordnet ist, dass beim Überschreiten einer vorgegebenen Stromstärke der sich in Betrieb befindendende elektromotorische Antrieb (15) bzw. die sich in Betrieb befindendenden elektromotorischen Antriebe (15) stillsetzbar sind.

17. Eine aus einer Vielzahl von Schieberegalen gebildete Lagereinrichtung nach Anspruch 16, **dadurch gekennzeichnet, dass** beim Überschreiten einer bestimmten Stromstärke nach dem Abschalten des jeweiligen Antriebes seine Drehrichtung umkehrbar ist.

## Claims

1. Storage facility formed by a large number of sliding racks, in which the sliding racks can be moved on running rails laid on a floor or on a ceiling of a building, and each sliding rack is equipped with an electric-motor drive and a safety switching device, and at least one side part of each sliding rack is equipped with at least one electric-motor drive whose output member is coupled to the input member of the drive train (12) arranged at a distance from the underside of the sliding rack, **characterized in that** each sliding rack is equipped with its own control unit, and **in that** the rack can be driven at an accelerated speed and can be stopped at a decelerated speed.

2. Storage facility formed by a large number of sliding racks according to Claim 1, **characterized in that** the electric motor (15a) of the electric-motor drive (15) is a DC motor which can have a safety DC voltage applied to it.

3. Storage facility formed by a large number of sliding racks according to Claim 1 or 2, **characterized in that** the storage facility has at least one, preferably two-pole, associated busbar for supplying power to the electric-motor drives (15).

4. Storage facility formed by a large number of sliding racks according to Claim 3, **characterized in that** the busbars are arranged in the upper or lower region of the sliding racks, and **in that** a transformer and a rectifier switching device are connected upstream of each busbar.

5. Storage facility formed by a large number of sliding racks according to one or more of the preceding Claims 1 to 4, **characterized in that** the functional sequences of all of the sliding racks of the storage facility can be controlled by at least one microprocessor.

6. Storage facility formed by a large number of sliding racks according to Claim 5, **characterized in that** the operating system of the microprocessor can be stored in a read-only memory such that it can be erased and can then be reprogrammed.

7. Storage facility formed by a large number of sliding racks according to one or more of the preceding Claims 4 to 6, **characterized in that** the control units of all of the sliding racks are connected to one another by a control cable and/or such that they communicate without wires.

8. Storage facility formed by a large number of sliding racks according to Claim 7, **characterized in that** data is interchanged between the control units of the sliding racks by infrared radiation or by radio control, independently of the supply voltage.

9. Storage facility formed by a large number of sliding racks according to one or more of the preceding claims, **characterized in that** an actuating element for switching the electric-motor drive on and off is arranged on each sliding rack.

10. Storage facility formed by a large number of sliding racks according to one or more of the preceding Claims 1 to 9, **characterized in that**, in order to switch on an electric-motor drive (15), the control units of the remaining sliding racks can be activated such that the associated sliding racks can be moved such that they correspond to the position of the sliding rack to be moved.

11. Storage facility formed by a large number of sliding racks according to Claim 10, **characterized in that** the sliding racks arranged on both sides of the activated sliding rack are moved with a time delay in order to form a free space.

12. Storage facility formed by a large number of sliding racks according to Claim 11, **characterized in that**, starting from the outside, the sliding racks of one row can be moved with a time delay.

13. Storage facility formed by a large number of sliding racks according to one or more of the preceding Claims 1 to 12, **characterized in that** each sliding rack in a storage facility has an associated device which determines the magnitude of the motor current such that the electric-motor drive can be stopped when a specific value is exceeded.

14. Storage facility formed by a large number of sliding racks according to one or more of the preceding Claims 1 to 13, **characterized in that** safety mats essentially extending over the entire surface area of the storage facility are laid underneath the sliding racks, such that an electric-motor drive (15) which is in operation or a plurality of electric-motor drives (15) which are in operation can be stopped when the mats are stepped on.

15. Storage facility formed by a large number of sliding racks according to one or more of the preceding Claims 1 to 14, **characterized in that** one or more momentary contact switches, preferably light barriers, are installed in a free space between the floor or the ceiling of the building and the underside of the sliding rack, such that the electric-motor drive (15) which may be in operation can be stopped when the sliding rack encounters an obstacle.

16. Storage facility formed by a large number of sliding racks according to one or more of the preceding Claims 1 to 15, **characterized in that** an overcurrent relay is arranged as blocking protection in the power supply line of each sliding rack, such that the electric-motor drive (15) which is in operation or the electric-motor drives (15) which are in operation can be stopped when a predefined current level is exceeded.

17. Storage facility formed by a large number of sliding racks according to Claim 16, **characterized in that** the direction of rotation of a respective drive can be reversed when a specific current level is exceeded once the drive has been switched off.

## Revendications

1. Installation de stockage formée d'une pluralité de rayonnages coulissants dans laquelle les rayonnages coulissants sont déplaçables sur des rails de roulement posés sur un sol ou sur un plafond d'un bâtiment et chaque rayonnage coulissant est équipé d'un entraînement électromoteur et d'un mécanisme de couplage de sécurité et au moins une partie latérale de chaque rayonnage coulissant est équipée d'au moins un entraînement électromoteur dont l'élément de sortie est couplé à l'élément d'entrée du câble menant (12) disposé à distance par rapport à la face inférieure du rayonnage coulissant, **caractérisée en ce que** chaque rayonnage coulissant est équipé d'une unité de commande propre et **en ce que** le démarrage est réalisable à une vitesse accélérée et l'arrêt à une vitesse ralentie.

2. Installation de stockage formée d'une pluralité de rayonnages coulissants selon la revendication 1, **caractérisée en ce que** le moteur électrique (15a) de l'entraînement électromoteur (15) est un moteur à courant continu qui peut être alimenté avec une tension de courant continu de sécurité.

3. Installation de stockage formée d'une pluralité de rayonnages coulissants selon la revendication 1 ou 2, **caractérisée en ce que**, pour l'alimentation électrique de l'entraînement électromoteur (15), au moins un rail conducteur, de préférence bipolaire, est prévu pour l'installation de stockage.

4. Installation de stockage formée d'une pluralité de rayonnages coulissants selon la revendication 3, **caractérisée en ce que** les rails conducteurs sont disposés dans la zone supérieure ou inférieure des rayonnages coulissants et **en ce qu'**un transformateur et un mécanisme de couplage redresseur sont montés en amont de chaque rail conducteur.

5. Installation de stockage formée d'une pluralité de rayonnages coulissants selon l'une quelconque ou plusieurs des revendications précédentes 1 à 4, **caractérisée en ce que** les séquences de fonctionnement de tous les rayonnages coulissants de l'installation de stockage peuvent être commandées par au moins un microprocesseur.

6. Installation de stockage formée d'une pluralité de rayonnages coulissants selon la revendication 5, **caractérisée en ce que** le système d'exploitation du microprocesseur peut être stocké dans une mémoire fixe de telle manière qu'il puisse être effaçable et ensuite reprogrammable.

7. Installation de stockage formée d'une pluralité de rayonnages coulissants selon l'une quelconque ou plusieurs des revendications précédentes 4 à 6, **caractérisée en ce que** les unités de commande de tous les rayonnages coulissants sont reliées les unes aux autres par l'intermédiaire d'un câble de commande et/ou communiquent sans fil.

8. Installation de stockage formée d'une pluralité de rayonnages coulissants selon la revendication 7, **caractérisée en ce que** l'échange de données entre les unités de commande des rayonnages coulissants se fait à l'aide d'un rayonnement infrarouge ou d'une radiocommande indépendamment des signaux émis par la tension d'alimentation.

9. Installation de stockage formée d'une pluralité de rayonnages coulissants selon l'une quelconque ou plusieurs des revendications précédentes, **caractérisée en ce qu'**un élément d'actionnement est disposé sur chaque rayonnage coulissant pour la mise en service et hors service de l'entraînement électromoteur.

10. Installation de stockage formée d'une pluralité de rayonnages coulissants selon l'une quelconque ou plusieurs des revendications précédentes 1 à 9, **caractérisée en ce que**, pour la mise en service d'un entraînement électromoteur (15), les unités de commande des autres rayonnages coulissants peuvent être commandées de telle manière que les rayonnages coulissants correspondants sont déplaçables en fonction de la position du rayonnage coulissant à déplacer.

11. Installation de stockage formée d'une pluralité de rayonnages coulissants selon la revendication 10, **caractérisée en ce que** le déplacement des rayonnages coulissants disposés de chaque côte du rayonnage coulissant commandé est réalisé avec une temporisation pour former un espace libre.

12. Installation de stockage formée d'une pluralité de rayonnages coulissants selon la revendication 11, **caractérisée en ce que** les rayonnages coulissants d'une rangée sont déplaçables avec une temporisation en commençant par l'extérieur.

13. Installation de stockage formée d'une pluralité de rayonnages coulissants selon l'une quelconque ou plusieurs des revendications précédentes 1 à 12, **caractérisée en ce qu'**un dispositif transmettant la valeur du courant du moteur est associé à chaque rayonnage coulissant d'une installation de stockage de telle manière que, en cas de dépassement d'une valeur déterminée, l'entraînement électromoteur peut être mis hors service.

14. Installation de stockage formée d'une pluralité de rayonnages coulissants selon l'une quelconque ou plusieurs des revendications précédentes 1 à 13, **caractérisée en ce que** des nattes de sécurité s'étendant sensiblement sur toute la surface de l'installation de stockage sont disposées sous les rayonnages coulissants de telle manière que, lorsque l'on marche sur les nattes, un entraînement électromoteur (15) en service ou plusieurs entraînements électromoteurs (15) en service peuvent être mis hors service.

15. Installation de stockage formée d'une pluralité de rayonnages coulissants selon l'une quelconque ou plusieurs des revendications précédentes 1 à 14, **caractérisée en ce qu'**un ou plusieurs palpeurs, de préférence des cellules de détection, sont installés dans un espace libre entre le sol ou le plafond du bâtiment et la face inférieure du rayonnage coulissant de telle manière que l'entraînement électromoteur (15) éventuellement en service peut être mis hors service en présence d'un obstacle.

16. Installation de stockage formée d'une pluralité de rayonnages coulissants selon l'une quelconque ou plusieurs des revendications précédentes 1 à 15, **caractérisée en ce qu'**un relais de surcharge est disposé comme dispositif antiblocage dans la conduite d'alimentation de courant de chaque rayonnage coulissant de telle manière que, en cas de dépassement d'une intensité de courant prédéterminée, l'entraînement électromoteur (15) en service ou les entraînements électromoteurs (15) en service peut être mis hors service.

17. Installation de stockage formée d'une pluralité de rayonnages coulissants selon la revendication 16, **caractérisée en ce que**, en cas de dépassement d'une intensité de courant prédéterminée, après la mise hors service de l'entraînement électromoteur respectif, son sens de rotation peut être inversé.
